# EUROPÄISCHE PATENTSCHRIFT

(11) **EP 1 535 870 B1**
(45) Veröffentlichungstag und Bekanntmachung des Hinweises auf die Patenterteilung: **16.01.2008**
(21) Anmeldenummer: 04106003.9
(22) Anmeldetag: 23.11.2004
(51) Int. Cl.: B65H 18/26, B65H 18/16

(54) **Wickelmaschine zum kontinuierlichen Aufwickeln einer Materialbahn**
Winding machine for continuously winding a web material
Bobineuse pour enrouler en continu un matériau en bande

(30) Priorität: 28.11.2003 DE 10355688
(43) Veröffentlichungstag der Anmeldung: 01.06.2005
(73) Patentinhaber: Voith Patent GmbH, 89522 Heidenheim (DE)
(72) Erfinder: Preising, Ralf, 89198, Westerstetten (DE)
(74) Vertreter: Kunze, Klaus

(56) Entgegenhaltungen:
- EP-A- 0 941 955
- EP-A- 1 055 624
- DE-A1- 4 401 959

## Beschreibung

Die Erfindung betrifft eine Wickelmaschine zum kontinuierlichen Aufwickeln einer Materialbahn, insbesondere einer Papier- oder Kartonbahn, auf einen Tambour zu einer Wickelrolle gemäß dem Oberbegriff des Anspruchs 1.

Derartige Wickelmaschinen sind hinlänglich bekannt und werden insbesondere in Maschinen zur Herstellung oder zur Veredelung von Materialbahnen, wie beispielsweise Papier oder Karton, benutzt.

Bei modernen Wickelkonzepten ist es heute notwendig, zur Vorbereitung eines Tambourwechsels den Tambour mit der beinahe voll bewickelten Wickelrolle ("Fertigtambour") in eine Endposition zu bringen, in welcher dann kein Wirkkontakt, kein so genannter Nip (Wickelspalt), zwischen der Tragtrommel und der Wickelrolle mehr besteht. In dieser Zeit, in der kein Nip mehr besteht, muss durch geeignete Maßnahmen sichergestellt werden, dass keine Lufteinschlüsse zwischen den einzelnen Lagen der beinahe voll bewickelten Wickelrolle entstehen. Auch muss die "eingewickelte" Bahnspannung aufrecht erhalten bleiben, um so auch im äußeren Bereich der Wickelrolle die gewünschte Wickelqualität gewährleisten zu können. Das dabei entstehende Problem wird um so größer, je schneller die Wickelmaschinen betrieben werden (Größenordnung 1.500 - 2.000 m/min) und je größer die hergestellten Durchmesser der Fertigtamboure sind (Größenordnung 2,5 - 4 m).

Es ist bereits versucht worden, dieses Problem in einer Wickelmaschine der beschriebenen Art zu lösen, wie es beispielsweise in der europäischen Patentanmeldung EP 1 055 624 A2 des Anmelders offenbart ist.

Es ist dort eine im unteren Bereich der Wickelmaschine angebrachte und mindestens ein Luftabquetschelement aufweisende Luftabquetscheinrichtung vorgesehen, die bei Erreichen einer gewünschten Schichtdicke an die Wickelrolle anlegbar ist. Die Transporteinrichtung weist dabei im Bereich der beiden Materialbahn-Ränder je einen Transportschlitten mit je einer Führungsbahn für eine die Luftabquetscheinrichtung tragende Hubeinrichtung auf. Die Hubeinrichtung umfasst einen Querträger, der sich vom führerseitigen Transportschlitten zum triebseitigen Transportschlitten erstreckt und an dem ein Antrieb für das vertikale Verfahren der Hubeinrichtung vorgesehen ist. Der Antrieb umfasst gemäß dem bekannten Stand der Technik mehrere Gewindespindelantriebe, Zahnstangenantriebe und/oder Zylinderantriebe.

Die dargestellte Hubeinrichtung weist hierbei mehrere Nachteile auf. So erweist sich ihre Montage und Inbetriebnahme, ja selbst ihr Betrieb, aufgrund verschiedener abzustimmender Parameter als überaus schwierig und sie weist überdies eine Vielzahl von unterschiedlichen Bauteilen und -gruppen auf. Damit ist sie entsprechend teuer, sowohl in der Herstellung als auch im Betrieb. Aufgrund ihrer Komplexität können auch betriebsbedingte Probleme nicht gänzlich ausgeschlossen werden.

Weiterhin offenbart die europäische Patentschrift EP 0 714 373 B1 ein Verfahren und eine Vorrichtung zum Aufbringen von abschließenden Bahnschichten auf die Wickelrolle in einer Wickelmaschine, die während des Wickelvorgangs erzeugt wurde. Dabei ist vorgesehen, dass vor Aufbringen der abschließenden Bahnschichten eine Luftabquetschvorrichtung in Wirkkontakt mit der Oberfläche der Wickelrolle gebracht wird, dass danach die Wickelrolle unter Beibehaltung des Wirkkontakts in ihre Auswechselposition verfahren und dabei eine gewünschte Stärke des Wirkkontakts zwecks der Vermeidung des Entstehens von Lufteinschlüssen zwischen den einzelnen Lagen der Wickelrolle aufrechterhalten wird. Das andrückende Luftabquetschelement der Luftabquetschvorrichtung ist eine Bürstvorrichtung, eine Fragmentrolle oder eine Ausbreitstange. Durchgeführte Versuche haben ergeben, dass beispielsweise die Verwendung einer Bürste insofern nachteilig sein kann, dass die permanente Gefahr besteht, dass die Bürstenhaare empfindliche Papiersorten beschädigen, dass sich einzelne Bürstenhaare lösen und als Störstoff in den Papierkreislauf kommen oder dass die Bürstenhaare selbst beschädigt werden.

Der Erfindung liegt daher die Aufgabe zugrunde, eine Wickelmaschine zum kontinuierlichen Aufwickeln einer Materialbahn der eingangs genannten Art so weiterzubilden, dass die Luftabquetscheinrichtung hinsichtlich Funktion und Betriebssicherheit bei geringeren Kosten und bei geringerer Komplexität merklich verbessert wird.

Diese Aufgabe wird erfindungsgemäß dadurch gelöst, dass der Antrieb wenigstens zwei gegenläufige Antriebssysteme umfasst, die je mindestens eine Antriebseinheit und je mindestens ein von der jeweiligen Antriebseinheit beaufschlagtes Kraftübertragungselement aufweisen, das endseitig mit jeweils einem der beiden Transportschlitten verbunden ist und das die eine endseitige Verbindung oberhalb und die andere endseitige Verbindung unterhalb der jeweiligen vertikalen Endposition des Querträgers angeordnet ist.

Die Aufgabe der Erfindung wird auf diese Weise vollkommen gelöst.

Durch diese Ausgestaltung des Antriebs wird ein leicht abstimmbares und wirkmäßig optimales System geschaffen, das sich überdies noch durch Einfachheit und Zuverlässigkeit auszeichnet.

In bevorzugter Ausführung weist das Antriebssystem eine doppelseitig wirkende Antriebseinheit und zwei Kraftübertragungselemente auf, von denen das erste Kraftübertragungselement zwischen dem einen Transportschlitten und der doppelseitig wirkenden Antriebseinheit und das zweite Kraftübertragungselement zwischen der doppelseitig wirkenden Antriebseinheit und dem anderen Transportschlitten angeordnet ist. Dadurch wird die Möglichkeit geschaffen, die Hubbewegung infolge vorgegebener Bewegungsstrecken kontrollierbarer und prozesssicherer zu machen. Jede Bewegung der Hubeinrichtung verläuft zwangsgeführt und damit, wie bereits erwähnt, prozesssicherer.

Die doppelseitig wirkende Antriebseinheit ist bevorzugt ein doppelseitig wirkender Zylinder, insbesondere ein Pneumatik- oder Hydraulikzylinder, eine motorische Antriebseinheit mit zwei Antriebsscheiben, eine Linearbewegungseinheit, insbesondere eine elektromagnetische Linearbewegungseinheit, oder dergleichen. Derartige Antriebseinheiten sind im Bereich der Fördertechnik bestens bekannt und haben sich in vielerlei Anwendungsfällen bereits bewährt.

Hinsichtlich einer gleichmäßigen Anlegung der Luftabquetscheinrichtung an die Wickelrolle ist es vorteilhaft, wenn die Kraftübertragungselemente längenmäßig derartig ausgelegt sind, dass die die Luftabquetscheinrichtung tragende Hubeinrichtung koaxial oder annähernd koaxial zur Wickelrolle angeordnet ist.

Damit eine vorzugsweise symmetrische Gewichtsverteilung im Längsbereich der Hubeinrichtung erreicht werden kann, ist die Antriebseinheit bevorzugt mittig oder annähemd mittig zwischen den beiden Transportschlitten der Transporteinrichtung am Querträger angeordnet.

Das Kraftübertragungselement ist vorteilhaft ein Trum eines Seils, einer Kette, eines Bandes, insbesondere eines Gewebe- oder Stahlbands, oder eines Riemens, insbesondere eines Hochteistungsriemens. Diese Elemente zeichnen sich durch mannigfaltige Verwendungsmöglichkeiten bei überschaubaren Kosten aus.

Das Antriebssystem weist weiterhin bevorzugt mindestens zwei Umlenkelemente, insbesondere Umlenkrollen, auf, die das mindestens eine Kraftübertragungselement aus einem horizontalen oder annähernd horizontalen Verlauf in mindestens einen vertikalen oder annähemd vertikalen Verlauf umlenkt. Diese Ausgestaltung ermöglicht eine optimale Kraftübertragung bei Erfüllung von konstruktiven Anforderungen und von Sicherheitsaspekten.

Wiederum in Hinblick auf Sicherheitsaspekte ist es von Vorteil, wenn der Querträger als vorzugsweise rechteckiges Hohlprofil mit einem Innenraum ausgebildet ist und wenn die wesentlichen Einheiten des Antriebssystems im Innenraum des Querträgers angeordnet sind. In diesem Falle reduziert sich die Zahl bewegter und zugänglicher Bauteile auf ein Minimum.

Je nach Anwendungsfall ist es von Vorteil, wenn das Luftabquetschelement oberoder stimseitig ortsfest oder bewegbar, vorzugsweise verschwenkbar und/oder verschiebbar, an dem Querträger befestigt ist.

Das Luftabquetschelement kann erfindungsgemäß verschiedenartig ausgebildet sein:
- es kann als eine Walzenanordnung ausgebildet sein, entweder mit einem durchgehenden Walzenkörper oder mit einer Vielzahl von Walzenkörper-Segmenten,
- es kann als ein Bürstenkörper, rotierend oder feststehend, ausgebildet sein,
- es kann als ein auf einem Rahmen angebrachtes Verbundelement mit einem Grundkörper und einem an der möglichen Kontaktfläche angebrachten reibungsarmen Belag ausgebildet sein,
- es kann aus einer Anordnung mehrerer kleiner Einzelrollen bestehen, die auf mindestens einem Rahmen angebracht sind, oder
- es kann aus einem auf einem Rahmen angebrachten Kontaktelement mit der Form eines Tragflügels und mit einem reibungsarmen Belag bestehen.

Diese Luftabquetschelemente zeichnen sich unter anderem dadurch aus, dass die einzelnen Bauteile unabhängig voneinander und damit kostengünstig ausgetauscht werden können, dass die zu beschleunigenden Massen klein gehalten werden können, wobei der Wirkungsgrad der Luftabquetschvorrichtung insgesamt hoch gehalten werden kann, und dass sich kleine Einzelrollen optimal der Wickelrollenkontur anpassen können.

Weitere Merkmale und Vorteile der Erfindung ergeben sich aus der nachfolgenden Beschreibung bevorzugter Ausführungsbeispiele unter Bezugnahme auf die Zeichnungen.

Es zeigen:
- Figur 1:: eine schematische Seitenansicht einer Wickelmaschine mit einer Luftabquetscheinrichtung während der Hauptwickelphase;
- Figur 2:: eine perspektivische Ansicht einer bevorzugten Ausführungsform der erfindungsgemäßen Luftabquetscheinrichtung; und
- Figuren 3A und 3B:: zwei Längenschemata der Kraftübertragungselemente.

Die in Figur 1 in schematisierter Seitenansicht dargestellte Wickelmaschine 1 während der letzten Sequenzen der Hauptwickelphase umfasst eine auch als Anpresstrommel oder Stützwalze bezeichnete Tragtrommel 2, die entweder starr gelagert oder entlang einer gedachten - gestrichelt dargestellten horizontalen Geraden G mittels einer nicht dargestellten Anpresseinrichtung verlagerbar ist (Doppelpfeil 3) und von einem Antrieb, im dargestellten Fall von einem Zentrumsantrieb, angetrieben ist. Die verschiedenen Lagerungs- und Bewegungsarten für die Tragtrommel 2 sind insbesondere in der europäischen Patentanmeldung EP 0 941 955 A2 des Anmelders offenbart. Hinsichtlich der weiteren konstruktiven Eigenschaften und verfahrenstechnischen Aspekte der Wickelmaschine 1 und dem Ablauf des Wickelverfahrens wird auf die PCT-Offenlegungsschrift WO 98/52858 A1 des Anmelders verwiesen.

Die Materialbahn 4 wird im Allgemeinen entweder aus einem hier nicht dargestellten Glättwerk oder auch einer hier ebenfalls nicht dargestellten Trockenpartie einer Papier- oder Kartonmaschine herausgeführt, umschlingt dann zunächst eine nicht dargestellte Breitstreckwalze und läuft so dann in Pfeilrichtung auf der Mantelfläche 5 der Tragtrommel 2 auf, umschlingt die Mantelfläche 5 der Tragtrommel 2 um einen gewissen Winkel (Umfangsbereich) bis zum Ablösen durch die auf einem Tambour 6 entstehende Wickelrolle 7.

Das Ablösen der Materialbahn 4 von der Tragtrommel 2 und das Überführen auf die entstehende Wickelrolle 6 geschieht im so genannten Nip 8, der sich während der dargestellten Hauptwickelphase zwischen der Tragtrommel 2 und der Wickelrolle 6 ausbildet.

Der Tambour 6 ist mittels einer eine Transporteinrichtung 9 umfassenden Lagerung 10 entlang einer vorzugsweise horizontalen Führungsbahn 11 geführt, beispielsweise mit Hilfe einer Gewindespindel oder eines ähnlichen Antriebes.

Im unteren Bereich der Wickelmaschine 1 ist eine Luftabquetscheinrichtung 12 angebracht, die mindestens ein Luftabquetschelement 13 aufweist und die bei Erreichen einer gewünschten Schichtdicke S (Doppelpfeil) an die Wickelrolle 7 anlegbar ist. Die Luftabquetscheinrichtung 12 wird im Regelfall während der letzten Sequenzen der Hauptwickelphase an die Wickelrolle 7 angelegt und danach während der Endwickelphase bei geöffnetem Nip 8 an ihr belassen.

Weiterhin weist die Transporteinrichtung 9 im Bereich der beiden Materialbahn-Ränder je einen Transportschlitten 14.1, 14.2 mit je einer Führungsbahn 15 für eine die Luftabquetscheinrichtung 12 tragende Hubeinrichtung 16 auf, die einen Querträger 17 umfasst, der sich vom führerseitigen Transportschlitten 14.1 zum triebseitigen Transportschlitten 14.2 erstreckt und an dem ein Antrieb 18 für das vertikale Verfahren (Doppelpfeil) der Hubeinrichtung 16 vorgesehen ist. Dem Antrieb 18 ist selbstverständlich eine entsprechende, dem Fachmann bekannte Steuerungs-/Regelungseinrichtung zugeordnet.

Die Figur 2 zeigt eine perspektivische Ansicht einer bevorzugten Ausführungsform der erfindungsgemäßen Luftabquetscheinrichtung 12.

Die Luftabquetscheinrichtung 12 umfasst, wie bereits ausgeführt, eine Hubeinrichtung 16 mit einen Querträger 17, an dem ein Antrieb 18 für das vertikale Verfahren (Doppelpfeil) derselben angebracht ist. Der Querträger 17 erstreckt sich vom führerseitigen Transportschlitten 14.1 zum triebseitigen Transportschlitten 14.2 und ist beidseitig in je einer Führungsbahn 15 geführt, die am jeweiligen Transportschlitten 14.1, 14.2 angeordnet ist.

Der Antrieb 18 der Hubeinrichtung 16 umfasst wenigstens zwei gegenläufige Antriebssysteme 19.1, 19.2, die je mindestens eine vorzugsweise ortsfest angebrachte Antriebseinheit 20.1, 20.1 und je mindestens ein von der jeweiligen Antriebseinheit 20.1, 20.2 beaufschlagtes Kraftübertragungselement 21.1, 21.2 aufweisen, das endseitig mit jeweils einem der beiden Transportschlitten 14.1, 14.2 verbunden ist. Die eine endseitige Verbindung 22.1 des Kraftübertragungselements 21.1, 21.2 ist oberhalb und die andere endseitige Verbindung 22.2 ist unterhalb der jeweiligen vertikalen Endposition des Querträgers 16 angeordnet.

Das in der Figur 2 dargestellte jeweilige Antriebssystem 19.1, 19.2 weist je eine doppelseitig wirkende Antriebseinheit 20.1, 20.2 und je zwei Kraftübertragungselemente 21.11, 21.12, 21.21, 21.22 auf, von denen das jeweilige erste Kraftübertragungselement 21.11, 21.21 zwischen dem einen Transportschlitten 14.1 und der doppelseitig wirkenden Antriebseinheit 20.1, 20.2 und das jeweilige zweite Kraftübertragungselement 21.12, 21.22 zwischen der doppelseitig wirkenden Antriebseinheit 20.1, 20.2 und dem anderen Transportschlitten 14.2 angeordnet ist.

Bei der doppelseitig wirkenden Antriebseinheit 20.1, 20.2 handelt es sich bevorzugt um einen doppelseitig wirkenden Zylinder, insbesondere einen Pneumatikoder Hydraulikzylinder, eine motorische Antriebseinheit mit zwei Antriebsscheiben, eine Linearbewegungseinheit, insbesondere eine elektromagnetische Linearbewegungseinheit, oder dergleichen.

Die Kraftübertragungselemente 21.11, 21.12, 21.21, 21.22 sind längenmäßig derartig ausgelegt, dass die die Luftabquetscheinrichtung 12 tragende Hubeinrichtung 16 koaxial oder annähemd koaxial zur nicht dargestellten Wickelrolle angeordnet ist, und sie sind bevorzugt ein Trum eines Seils, einer Kette, eines Bandes, insbesondere eines Gewebe- oder Stahlbands, oder eines Riemens, insbesondere eines Hochleistungsriemens. Sie können jedoch selbstverständlich auch in Form anderer bekannter Kraftübertragungselemente aus dem Bereich der Förder- und Handhabungstechnik ausgebildet sein.

Weiterhin sind die beiden Antriebseinheiten 20.1, 20.2 mittig oder annähemd mittig zwischen den beiden Transportschlitten 14.1, 14.2 der Transporteinrichtung 9 am Querträger 17 angeordnet, der als vorzugsweise rechteckiges und stimseitig offenes Hohlprofil 23 mit einem Innenraum 24 ausgebildet ist. Damit wird ermöglicht, dass die wesentlichen Einheiten der Antriebssysteme 19.1, 19.2 im Innenraum 24 des Querträgers 17 angeordnet sind. Der Querträger 17 kann in weiterer Ausgestaltung selbstverständlich auch als I-Träger oder als T-Träger ausgebildet sin.

Die jeweilige Antriebseinheit kann in weiterer Ausgestaltung auch selbstverständlich andersartig ausgebildet sein. So kann sie zum Beispiel auch ein einseitig wirkender Zylinder oder eine motorische Antriebseinheit mit lediglich einem Antriebsritzel sein.

Zu den wesentlichen Einheiten des Antriebssystems 19.1, 19.2 zählen auch mindestens und bevorzugt zwei Umlenkelemente 25.1, 25.2, insbesondere Umlenkrollen, die das mindestens eine Kraftübertragungselement 21.11, 21.12, 21.21, 21.22 aus einem horizontalen oder annähernd horizontalen Verlauf 26 (Doppelpfeil) in mindestens einen vertikalen oder annähernd vertikalen Verlauf 27 (Doppelpfeil) umlenkt.

Das Luftabquetschelement 13 der Luftabquetscheinrichtung 12 der Figur 2 ist stirnseitig und ortsfest an dem Querträger 17 befestigt. Sie kann jedoch auch in bekannter Weise oberseitig und ortsfest oder ober- oder stirnseitig bewegbar, vorzugsweise verschwenkbar und/oder verschiebbar, an dem Querträger 17 befestigt sein. Ein oberseitig verschwenkbares Luftabquetschelement ist beispielsweise aus der japanischen Patentanmeldung JP 4-153 153 A bekannt.

Ferner ist das Luftabquetschelement 13 als eine Walzenanordnung 28 mit einer Vielzahl von Walzenkörper-Segmenten 28.1, 28.2, 28.3 ausgebildet. Die Walzenanordnung kann in weiterer Ausgestaltung jedoch auch als lediglich ein Walzenkörper mit einem zylindrischen und/oder bombierten Walzenmantel ausgebildet sein.

Überdies kann das Luftabquetschelement in weiterer Ausgestaltung als ein Bürstenkörper oder als ein auf einem Rahmen angebrachtes Verbundelement mit einem Grundkörper und einem an der möglichen Kontaktfläche angebrachten reibungsarmen Belag ausgebildet sein. Auch kann es aus einer Anordnung mehrerer kleiner Einzelrollen, die auf mindestens einem Rahmen angebracht sind, oder aus einem auf einem Rahmen angebrachten Kontaktelement mit der Form eines Tragflügels und mit einem reibungsarmen Belag bestehen.

Die beiden Figuren 3A und 3B zeigen zwei Längenschemata der jeweils über Umlenkelemente 25.1, 25.2 geführten Kraftübertragungselemente 21.11, 21.12, 21.21, 21.22, wobei die angrenzenden Elemente nicht dargestellt sind.

In der Figur 3A sind die Kraftübertragungselemente 21.11, 21.12, 21.21, 21.22 längenmäßig derartig ausgelegt, dass die die Luftabquetscheinrichtung tragende Hubeinrichtung koaxial oder annähemd koaxial zur Wickelrolle angeordnet ist.

Dagegen sind in der Figur 3B die Kraftübertragungselemente 21.11, 21.12, 21.21, 21.22 längenmäßig derartig ausgelegt, dass die die Luftabquetscheinrichtung tragende Hubeinrichtung unter einer vorzugsweise einstellbaren Schrägstellung (Höhendifferenz H) zur Wickelrolle angeordnet ist.

Zusammenfassend ist festzuhalten, dass durch die Erfindung eine Wickelmaschine zum kontinuierlichen Aufwickeln einer Materialbahn der eingangs genannten Art geschaffen wird, deren Luftabquetscheinrichtung hinsichtlich Funktion und Betriebssicherheit bei geringeren Kosten und bei geringerer Komplexität merklich verbessert ist. Die Luftabquetscheinrichtung zeichnet sich insbesondere auch durch einen mechanischen Freilauf mit einer mechanischen Gleichlaufsicherung aus, wobei die Loste des mechanischen Freilaufs bevorzugt einen Wert im Bereich von 0,5 bis 100 mm, vorzugsweise von 2 bis 50 mm, annimmt. Aufgrund der mechanischen Gleichlaufsicherung besteht auch ein geringer Steuerungsaufwand im Vergleich zu herkömmlichen Einrichtungen.

### Bezugszeichenliste

- 1: Wickelmaschine
- 2: Tragtrommel
- 3: Doppelpfeil
- 4: Materialbahn
- 5: Mantelfläche
- 6: Tambour
- 7: Wickelrolle
- 8: Nip (Wickelspalt)
- 9: Transporteinrichtung
- 10: Lagerung
- 11: Führungsbahn
- 12: Luftabquetscheinrichtung
- 13: Luftabquetschelement
- 14.1, 14.2: Transportschlitten
- 15: Führungsbahn
- 16: Hubeinrichtung
- 17: Querträger
- 18: Antrieb
- 19.1, 19.2: Antriebssystem
- 20.1, 20.2: Antriebseinheit
- 21.1, 21.2: Kraftübertragungselement
- 21.11, 21.12, 21.21, 21.22: Kraftübertragungselement
- 22.1, 22.2: Endseitige Verbindung
- 23: Hohlprofil
- 24: Innenraum
- 25.1, 25.2: Umlenkelement
- 26,27: Verlauf (Doppelpfeil)
- 28: Walzenanordnung
- 28.1, 28.2, 28.3: Walzenkörper-Segment
- G: Gerade
- H: Höhendifferenz
- S: Schichtdicke

## Patentansprüche

1. Wickelmaschine (1) zum kontinuierlichen Aufwickeln einer Materialbahn (4), insbesondere einer Papier- oder Kartonbahn, auf einen Tambour (6) zu einer Wickelrolle (7), mit einer Tragtrommel (2), die mit der Wickelrolle (7) einen Nip (8) bildet, mit einer mindestens eine Transporteinrichtung (9) umfassenden Lagerung (10), die den Tambour (6) entlang einer vorzugsweise horizontalen Führungsbahn (11) führt, und mit einer im unteren Bereich der Wickelmaschine (1) angebrachten und mindestens ein Luftabquetschelement (13) aufweisenden Luftabquetscheinrichtung (12), die bei Erreichen einer gewünschten Schichtdicke (S) an die Wickelrolle (7) anlegbar ist, wobei die Transporteinrichtung (9) im Bereich der beiden Materialbahn-Ränder je einen Transportschlitten (14.1, 14.2) mit je einer Führungsbahn (15) für eine die Luftabquetscheinrichtung (12) tragende Hubeinrichtung (16) aufweist, die einen Querträger (17) umfasst, der sich vom führerseitigen Transportschlitten (14.1) zum triebseitigen Transportschlitten (14.2) erstreckt und an dem ein Antrieb (18) für das vertikale Verfahren der Hubeinrichtung (16) vorgesehen ist,
**dadurch gekennzeichnet,**
**dass** der Antrieb (18) der Hubeinrichtung (16) wenigstens zwei gegenläufige Antriebssysteme (19.1, 19.2) umfasst, die je mindestens eine Antriebseinheit (20.1, 20.2) und je mindestens ein von der jeweiligen Antriebseinheit (20.1, 20.2) beaufschlagtes Kraftübertragungselement (21.1, 21.2) aufweisen, das endseitig mit jeweils einem der beiden Transportschlitten (14.1, 14.2) verbunden ist, und dass die eine endseitige Verbindung (22.1) des Kraftübertragungselements (21.1, 21.2) oberhalb und die andere endseitige Verbindung (22.2) unterhalb der jeweiligen vertikalen Endposition des Querträgers (17) angeordnet ist.

2. Wickelmaschine (1) nach Anspruch 1,
**dadurch gekennzeichnet,**
**dass** das Antriebssystem (19.1, 19.2) eine doppelseitig wirkende Antriebseinheit (20.1, 20.2) und zwei Kraftübertragungselemente (21.11, 21.12, 21.21, 21,22) aufweist, von denen das erste Kraftübertragungselement (21.11, 21.21) zwischen dem einen Transportschlitten (14.1) und der doppelseitig wirkenden Antriebseinheit (20.1, 20.2) und das zweite Kraftübertragungselement (21.12, 21.22) zwischen der doppelseitig wirkenden Antriebseinheit (20.1, 20.2) und dem anderen Transportschlitten (14.2) angeordnet ist.

3. Wickelmaschine (1) nach Anspruch 2,
**dadurch gekennzeichnet,**
**dass** die doppelseitig wirkende Antriebseinheit (20.1, 20.2) ein doppelseitig wirkender Zylinder, insbesondere ein Pneumatik- oder Hydraulikzylinder, eine motorische Antriebseinheit mit zwei Antriebsscheiben, eine Linearbewegungseinheit, insbesondere eine elektromagnetische Linearbewegungseinheit, oder dergleichen ist.

4. Wickelmaschine (1) nach Anspruch 2 oder 3,
**dadurch gekennzeichnet,**
**dass** die Kraftübertragungselemente (21.11, 21.12, 21.21, 21.22) längenmäßig derartig ausgelegt sind, dass die die Luftabquetscheinrichtung (12) tragende Hubeinrichtung (16) koaxial oder annähernd koaxial zur Wickelrolle (7) angeordnet ist.

5. Wickelmaschine (1) nach einem der vorhergehenden Ansprüche,
**dadurch gekennzeichnet,**
**dass** die Antriebseinheit (20.1, 20.2) mittig oder annähernd mittig zwischen den beiden Transportschlitten (14.1, 14.2) der Transporteinrichtung (9) am Querträger (17) angeordnet ist.

6. Wickelmaschine (1) nach einem der vorhergehenden Ansprüche,
**dadurch gekennzeichnet,**
**dass** das Kraftübertragungselement (21.1, 21.2; 21.11, 21.12, 21.21, 21.22) ein Trum eines Seils, einer Kette, eines Bandes, insbesondere eines Gewebe- oder Stahlbands, oder eine Riemens, insbesondere eines Hochleistungsriemens, ist.

7. Wickelmaschine (1) nach einem der vorhergehenden Ansprüche,
**dadurch gekennzeichnet,**
**dass** das Antriebssystem (20.1, 20.2) mindestens zwei Umlenkelemente (25.1, 25.2), insbesondere Umlenkrollen, aufweist, die das mindestens eine Kraftübertragungselement (21.11, 21.12, 21.21, 21.22) aus einem horizontalen oder annähernd horizontalen Verlauf (26) in mindestens einen vertikalen oder annähernd vertikalen Verlauf (27) umlenkt.

8. Wickelmaschine (1) nach einem der vorhergehenden Ansprüche,
**dadurch gekennzeichnet,**
**dass** der Querträger (17) als vorzugsweise rechteckiges Hohlprofil (23) mit einem Innenraum (24) ausgebildet ist und
**dass** die wesentlichen Einheiten des Antriebssystems (20.1, 20.2) im Innenraum (24) des Querträgers (17) angeordnet sind.

9. Wickelmaschine (1) nach einem der vorhergehenden Ansprüche,
**dadurch gekennzeichnet,**
**dass** das Luftabquetschelement (13) ober- oder stirnseitig ortsfest an dem Querträger (17) befestigt ist.

10. Wickelmaschine (1) nach einem der Ansprüche 1 bis 8,
**dadurch gekennzeichnet,**
**dass** das Luftabquetschelement (13) ober- oder stirnseitig bewegbar, vorzugsweise verschwenkbar und/oder verschiebbar, an dem Querträger (17) befestigt ist.

11. Wickelmaschine (1) nach einem der vorhergehenden Ansprüche,
**dadurch gekennzeichnet,**
**dass** das Luftabquetschelement (13) als eine Walzenanordnung (28) ausgebildet ist, entweder mit einem durchgehenden Walzenkörper oder mit einer Vielzahl von Walzenkörper-Segmenten (28.1, 28.2, 28.3).

12. Wickelmaschine (1) nach einem der Ansprüche 1 bis 10,
**dadurch gekennzeichnet,**
**dass** das Luftabquetschelement (13) als ein Bürstenkörper ausgebildet ist.

13. Wickelmaschine (1) nach einem der Ansprüche 1 bis 10,
**dadurch gekennzeichnet,**
**dass** das Luftabquetschelement (13) als ein auf einem Rahmen angebrachtes Verbundelement mit einem Grundkörper und einem an der möglichen Kontaktfläche angebrachten reibungsarmen Belag ausgebildet ist.

14. Wickelmaschine (1) nach einem der Ansprüche 1 bis 10,
**dadurch gekennzeichnet,**
**dass** das Luftabquetschelement (13) aus einer Anordnung mehrerer kleiner Einzelrollen besteht, die auf mindestens einem Rahmen angebracht sind.

15. Wickelmaschine (1) nach einem der Ansprüche 1 bis 10,
**dadurch gekennzeichnet,**
**dass** das Luftabquetschelement (13) aus einem auf einem Rahmen angebrachten Kontaktelement mit der Form eines Tragflügels und mit einem reibungsarmen Belag besteht.

## Claims

1. Winding machine (1) for continuously winding a material web (4), in particular a paper or board web, on to a spool (6) to form a wound reel (7), having a carrier drum (2) which forms a nip (8) with the wound reel (7), having a mounting (10) which comprises at least one transport device (9) which guides the spool (6) along a preferably horizontal guide track (11), and having a device (12) for squeezing out air, which is fitted in the lower region of the winding machine (1), has at least one element (13) for squeezing out air and which can be set against the wound reel (7) when a desired layer thickness (S) has been reached, the transport device (9) in the region of the two material web edges in each case having a transport slide (14.1, 14.2) each having a guide track (15) for a lifting device (16) carrying the device (12) for squeezing out air, which comprises a crossbeam (17) which extends from the transport slide (14.1) on the operator's side to the transport slide (14.2) on the drive side and on which a drive (18) for the vertical movement of the lifting device (16) is provided,
**characterized in that** the drive (18) of the lifting device (16) comprises at least two drive systems (19.1, 19.2) running in opposite directions, each of which has at least one drive unit (20.1, 20.2) and a force transmission element (21.1, 21.2) which can be acted on by the respective drive unit (20.1, 20.2) and, at the end, is connected to one of the two transport slides (14.1, 14.2) in each case, and **in that** the one end connection (22.1) of the force transmission element (21.1, 21.2) is arranged above and the other end connection (22.2) is arranged below the respective vertical end position of the crossbeam (17).

2. Winding machine (1) according to Claim 1, **characterized in that** the drive system (19.1, 19.2) has a double-acting drive unit (20.1, 20.2) and two force transmission elements (21.11, 21.12, 21.21, 21.22), of which the first force transmission element (21.11, 21.21) is arranged between the one transport slide (14.1) and the double-acting drive unit (20.1, 20.2), and the second force transmission element (21.12, 21.22) is arranged between the double-acting drive unit (20.1, 20.2) and the other transport slide (14.2).

3. Winding machine (1) according to Claim 2, **characterized in that** the double-acting drive unit (20.1, 20.2) is a double-acting cylinder, in particular a pneumatic or hydraulic cylinder, a motor drive unit having two drive pulleys, a linear motion unit, in particular an electromagnetic linear motion unit, or the like.

4. Winding machine (1) according to Claim 2 or 3, **characterized in that** the lengths of the force transmission elements (21.11, 21.12, 21.21, 21.22) are designed in such a way that the lifting device (16) carrying the device (12) for squeezing out air is arranged coaxially or approximately coaxially with respect to the wound reel (7).

5. Winding machine (1) according to one of the preceding claims, **characterized in that** the drive unit (20.1, 20.2) is arranged on the crossbeam (17) centrally or approximately centrally between the two transport slides (14.1, 14.2) of the transport device (9).

6. Winding machine (1) according to one of the preceding claims, **characterized in that** the force transmission element (21.1, 21.2; 21.11, 21.12, 21.21, 21.22) is a run of a cable, a chain, a band, in particular a woven or steel band, or a belt, in particular a high-performance belt.

7. Winding machine (1) according to one of the preceding claims, **characterized in that** the drive system (20.1, 20.2) has at least two deflection elements (25.1, 25.2), in particular deflection rollers, which deflect the at least one force transmission element (21.11, 21.12, 21.21, 21.22) from a horizontal or approximately horizontal course (26) into at least one vertical or approximately vertical course (27).

8. Winding machine (1) according to one of the preceding claims, **characterized in that** the crossbeam (17) is constructed as a preferably rectangular hollow profile (23) having an internal space (24), and **in that** the important units of the drive system (20.1, 20.2) are arranged in the internal space (24) in the crossbeam (17).

9. Winding machine (1) according to one of the preceding claims, **characterized in that** the element (13) for squeezing out air is fixed to the crossbeam (17) in a stationary manner on the top or at the end.

10. Winding machine (1) according to one of Claims 1 to 8, **characterized in that** the element (13) for squeezing out air is arranged on the top or end of the crossbeam (17) such that it can be moved, preferably pivoted and/or displaced.

11. Winding machine (1) according to one of the preceding claims, **characterized in that** the element (13) for squeezing out air is constructed as a roll arrangement (28), either with a continuous roll body or with a large number of roll body segments (28.1, 28.2, 28.3).

12. Winding machine (1) according to one of Claims 1 to 10, **characterized in that** the element (13) for squeezing out air is constructed as a brush element.

13. Winding machine (1) according to one of Claims 1 to 10, **characterized in that** the element (13) for squeezing out air is constructed as a composite element fitted to a frame, having a base body and a low-friction cover fitted to the possible contact surface.

14. Winding machine (1) according to one of Claims 1 to 10, **characterized in that** the element (13) for squeezing out air comprises an arrangement of a plurality of small individual rollers, which are fitted to at least one frame.

15. Winding machine (1) according to one of Claims 1 to 10, **characterized in that** the element (13) for squeezing out air comprises a contact element fitted to a frame, having the shape of an aerofoil and having a low-friction cover.

## Revendications

1. Bobineuse (1) pour enrouler en continu une bande de matériau (4), en particulier une bande de papier ou de carton, sur un tambour (6) pour fournir une bobine (7), avec un cylindre porteur (2) qui forme avec la bobine (7) une pince (8), avec un support (10) comprenant au moins un dispositif de transport (9) et conduisant le tambour (6) le long d'une bande de guidage (11) de préférence horizontale, et avec un dispositif d'écrasement d'air (12) monté dans la région inférieure de la bobineuse (1), présentant au moins un élément d'écrasement d'air (13) et pouvant être appliqué contre la bobine (7) une fois une épaisseur de couche (S) souhaitée atteinte, le dispositif de transport (9) présentant, dans la région des deux bords de la bande de matériau, un chariot de transport respectif (14.1, 14.2) avec une bande de guidage respective (15) pour un dispositif de levage (16) portant le dispositif d'écrasement d'air (12) et comprenant un support transversal (17) qui s'étend depuis le chariot de transport côté opérateur (14.1) jusqu'au chariot de transport côté entraînement (14.2), et sur lequel est prévu un entraînement (18) pour le déplacement vertical du dispositif de levage (16),
**caractérisée en ce que**
l'entraînement (18) du dispositif de levage (16) comprend au moins deux systèmes d'entraînement de sens contraires (19.1, 19.2) qui présentent chacun au moins une unité d'entraînement (20.1, 20.2) et au moins un élément de transfert de force (21.1, 21.2) pouvant être sollicité par l'unité d'entraînement respective (20.1, 20.2) et connecté du côté de l'extrémité à l'un respectif des deux chariots de transport (14.1, 14.2), et **en ce que** la connexion (22.1) d'un côté de l'élément de transfert de force (21.1, 21.2) est disposée au-dessus de la position d'extrémité verticale du support transversal (17), et la connexion (22.2) de l'autre côté de l'élément de transfert de force (21.1, 21.2) est disposée en dessous de la position d'extrémité verticale du support transversal (17).

2. Bobineuse (1) selon la revendication 1,
**caractérisée en ce que**
le système d'entraînement (19.1, 19.2) présente une unité d'entraînement (20.1, 20.2) agissant des deux côtés et deux éléments de transfert de force (21.11, 21.12, 21.21, 21.22) dont le premier élément de transfert de force (21.11, 21.21) est disposé entre un chariot de transport (14.1) et l'unité d'entraînement agissant des deux côtés (20.1, 20.2) et le deuxième élément de transfert de force (21.12, 21.22) est disposé entre l'unité d'entraînement agissant des deux côtés (20.1, 20.2) et l'autre chariot de transport (14.2).

3. Bobineuse (1) selon la revendication 2,
**caractérisée en ce que**
l'unité d'entraînement agissant des deux côtés (20.1, 20.2) est un cylindre agissant des deux côtés, notamment un cylindre pneumatique ou hydraulique, une unité d'entraînement motorisée avec deux disques d'entraînement, une unité de déplacement linéaire, notamment une unité de déplacement linéaire électromagnétique, ou similaire.

4. Bobineuse (1) selon la revendication 2 ou 3,
**caractérisée en ce que**
les éléments de transfert de force (21.11, 21.12, 21.21, 21.22) sont conçus en longueur de telle sorte que le dispositif de levage (16) portant le dispositif d'écrasement d'air (12) soit coaxial ou approximativement coaxial à la bobine (7).

5. Bobineuse (1) selon l'une quelconque des revendications précédentes,
**caractérisée en ce que**
l'unité d'entraînement (20.1, 20.2) est disposée centralement ou approximativement centralement entre les deux chariots de transport (14.1, 14.2) du dispositif de transport (9) sur le support transversal (17).

6. Bobineuse (1) selon l'une quelconque des revendications précédentes,
**caractérisée en ce que**
l'élément de transfert de force (21.1, 21.2; 21.11, 21.12, 21.21, 21.22) est un tronçon de câble, de chaîne, de bande, notamment d'une bande tissée ou d'une bande d'acier, ou d'une courroie, notamment d'une courroie de grande puissance.

7. Bobineuse (1) selon l'une quelconque des revendications précédentes,
**caractérisée en ce que**
le système d'entraînement (20.1, 20.2) présente au moins deux éléments de renvoi (25.1, 25.2), notamment des poulies de renvoi, qui dévient l'au moins un élément de transfert de force (21.11, 21.12, 21.21, 21.22) d'une orientation horizontale ou approximativement horizontale (26) dans au moins une orientation verticale ou approximativement verticale (27).

8. Bobineuse (1) selon l'une quelconque des revendications précédentes,
**caractérisée en ce que**
le support transversal (17) est réalisé sous forme de profilé creux de préférence rectangulaire (23) avec un espace interne (24), et
**en ce que** les unités principales du système d'entraînement (20.1, 20.2) sont disposées dans l'espace interne (24) du support transversal (17).

9. Bobineuse (1) selon l'une quelconque des revendications précédentes,
**caractérisée en ce que**
l'élément d'écrasement d'air (13) est fixé du côté supérieur ou frontal de manière fixe au support transversal (17).

10. Bobineuse (1) selon l'une quelconque des revendications 1 à 8,
**caractérisée en ce que**
l'élément d'écrasement d'air (13) est fixé du côté supérieur ou frontal de manière mobile, de préférence de manière pivotante et/ou coulissante, au support transversal (17).

11. Bobineuse (1) selon l'une quelconque des revendications précédentes,
**caractérisée en ce que**
l'élément d'écrasement d'air (13) est réalisé sous forme d'agencement de rouleaux (28), soit avec un corps de rouleau continu soit avec une pluralité de segments de corps de rouleau (28.1, 28.2, 28.3).

12. Bobineuse (1) selon l'une quelconque des revendications 1 à 10,
**caractérisée en ce que**
l'élément d'écrasement d'air (13) est réalisé sous la forme d'un corps à brosses.

13. Bobineuse (1) selon l'une quelconque des revendications 1 à 10,
**caractérisée en ce que**
l'élément d'écrasement d'air (13) est réalisé sous la forme d'un élément composite monté sur un cadre, avec un corps de base et un revêtement à faible friction monté sur la surface de contact possible.

14. Bobineuse (1) selon l'une quelconque des revendications 1 à 10,
**caractérisée en ce que**
l'élément d'écrasement d'air (13) se compose d'un agencement de plusieurs petits rouleaux individuels qui sont montés sur au moins un cadre.

15. Bobineuse (1) selon l'une quelconque des revendications 1 à 10,
**caractérisée en ce que**
l'élément d'écrasement d'air (13) se compose d'un élément de contact monté sur un cadre, ayant la forme d'une aile de support et comprenant un revêtement de faible friction.
